# DEMANDE DE BREVET EUROPEEN

(11) **EP 0 857 665 A1**
(43) Date de publication de la demande: **12.08.1998**
(21) Numéro de dépôt: 98420009.7
(22) Date de dépôt: 21.01.1998
(51) Int. Cl.: B65D 83/04

(54) **Emballage distributeur d'articles et produits stockes**

(30) Priorité: 21.01.1997 FR 9700812
(71) Demandeur: Velfor-Plast S.A., 43500 Saint Pal en Chalençon (FR)
(72) Inventeur: Braconnot, Olivier, 43500 Saint Pal En Chalencon (FR)
(74) Mandataire: Dupuis, François

(57) **Abrégé**

Cet emballage distributeur est remarquable en ce que la coque est agencée avec différents volumes successifs (V1),(V2),(V3) permettant respectivement dans un volume (V1) la réception et le stockage des produits à distribuer, dans le volume (V2) le passage et l'écoulement du produit à l'unité à évacuer vers un volume (V3) susceptible de recevoir un dispositif sélecteur distributeur (4), ce dernier étant agencé pour permettre le prélèvement d'un produit unitaire (P) et sa distribution et évacuation de l'emballage sans contact manuel.

## Description

L'invention se rattache au secteur technique des emballages permettant le stockage d'une pluralité d'articles ou produits destinés à un prélèvement sélectif unitaire; l'invention se rattache également au distributeur d'objets ou articles à l'unité.

Il est bien connu de réaliser des emballages en carton ou en matière plastique ou autres comprenant une coque selon un volume quelconque pré-établi fixée et rapportée sur une feuille support plane réalisée en tous matériaux: papier, carton, plastique ou similaires, en étant fixée par soudure, collage. Ces emballages ainsi réalisés permettent le rangement d'une très grande diversité d'articles et produits de toute nature destinés au bricolage, à l'entretien ou autres, emballages que l'on retrouve dans tous types de magasins généralistes ou spécialisés. Souvent, ces emballages sont conçus sous forme d'emballages présentoirs pouvant être disposés sur des broches dans les linéaires de magasins.

L'accès à l'intérieur de l'emballage nécessite un déchirement ou un découpage de la coque fixée sur la feuille, cette coque pouvant être thermoformée par exemple. Le déchirement et l'ouverture permettent ainsi de libérer les produits à l'intérieur de l'emballage précité pour assurer leur prélèvement manuel. Cela entraîne donc un contact manuel de l'utilisateur pour saisir un ou plusieurs produits emballés.

Un premier problème réside dans le fait qu'il n'est pas toujours aisé de déchirer ou découper ledit emballage, entraînant le cas échéant des risques de blessure de l'utilisateur.

Un autre problème réside dans le fait que les conditions actuelles de réalisation de ces types d'emballages peuvent limiter leur utilisation ou application à des produits non dangereux pour lesquels les manipulations manuelles et contacts ne sont pas gênants.

La démarche du Demandeur a donc été de rechercher et concevoir un nouveau type d'emballage qui permette d'une part le stockage des différents produits mais également une distribution sélective de ceux-ci sans que l'opérateur ait un quelconque contact avec le produit en question.

Un autre but recherché selon l'invention était de réaliser un emballage distributeur de fabrication simple et peu coûteuse, eu égard à la nature du produit emballé et leur coût de vente. Il y avait donc lieu de rechercher un emballage dont les caractéristiques et agencements ne soient pas excessifs en coût par rapport au coût du produit vendu.

Selon une première caractéristique, l'emballage distributeur est remarquable en ce qu'il est du type comprenant une coque de toute forme et profil solidarisée par tous moyens à une feuille support plane, l'ensemble étant réalisé en tous matériaux, et permettant la réception, le stockage d'articles et produits, caractérisé en ce que la coque est agencée avec différents volumes successifs permettant respectivement dans un premier volume la réception et le stockage des produits à distribuer, dans un second volume le passage et l'écoulement du produit à l'unité à évacuer vers un autre volume susceptible de recevoir un dispositif sélecteur distributeur, ce dernier étant agencé et positionné pour permettre le prélèvement d'un produit unitaire et sa distribution et évacuation de l'emballage sans contact manuel.

Selon une autre caractéristique , l'emballage distributeur est remarquable en ce que le dispositif sélecteur est agencé avec un tiroir de sécurité permettant l'éjection dans une position particulière.

Ces caractéristiques et d'autres encore ressortiront bien de la suite de la description.

Pour fixer l'objet de l'invention, on le décrit maintenant d'une manière non limitative illustrée aux figures des dessins.
- La figure 1 est une vue en perspective éclatée d'un emballage distributeur selon l'invention.
- La figure 2 est une vue arrière de l'emballage distributeur selon l'invention en position distribution.
- La figure 3 est une vue arrière selon la figure 2 en position non distribution.
- La figure 4 est une vue en coupe partielle illustrant l'évacuation du produit.
- La figure 5 est une vue en perspective partielle vue avant.
- La figure 6 est une vue de profil selon la figure 2.
- La figure 7 est une vue de dessus illustrant l'emballage distributeur selon une variante de réalisation intégrant un volet de sécurité.
- La figure 8 est une vue en coupe transversale selon la ligne 8.8 de la figure 7 illustrant la première phase de fractionnement avec prélèvement unitaire du produit.
- La figure 9 est une vue selon la figure 8 mais en phase de déplacement et transfert du produit vers le tiroir de sécurité.
- La figure 10 est une vue en coupe selon la ligne 10-10 de la figure 7 de l'emballage distributeur en phase initiale de non déplacement du tiroir de sécurité.
- La figure 11 est une vue selon la figure 10 illustrant le déplacement du tiroir de sécurité.

Afin de rendre plus concret l'objet de l'invention, on le décrit maintenant d'une manière non limitative illustrée aux figures des dessins.

L'emballage distributeur est référencé dans son ensemble par (1). Il peut être réalisé en tous matériaux appropriés tels que carton, matière plastique ou autres.

L'emballage distributeur est agencé avec une coque (2) de toute forme et profil tel que par exemple représenté aux dessins et présentant intérieurement différents volumes successifs communiquant entre eux, permettant respectivement dans un volume (V1) la réception et le stockage des produits à distribuer, dans le volume (V2) le passage et l'écoulement du produit à l'unité à évacuer vers un volume (V3) susceptible de recevoir un dispositif sélecteur distributeur, ce dernier permettant la distribution et l'évacuation du produit sans contact manuel. Ladite coque est obturée par une feuille support (3) plane, ou équivalente conformée aux dimensions de la dite coque, l'ensemble étant fixé par tout moyen approprié par soudure, collage ou autres.

Le volume (V3) susceptible de recevoir le dispositif sélecteur (4) se situe par exemple dans la partie inférieure de l'emballage, les trois volumes (V1), (V2), (V3) communiquant entre eux. Le volume (V3) est par exemple conformé dans une configuration rectangulaire en formant logement pour la réception et le coulissement du dispositif sélecteur. Ce dernier est établi sous forme d'un tiroir présentant des formes complémentaires au volume (V3) de réception. Ledit tiroir est susceptible de se déplacer et coulisser transversalement par rapport à l'emballage pour permettre la prise en charge d'un des produits issus du volume de stockage (V1) en vue de le présenter ensuite vers une zone d'ouverture (O) établie à un endroit particulier du volume (V3). Ce dernier comprend ainsi une découpe (5) formant lumière oblongue autorisant le positionnement d'un doigt (6) en saillie conformé à l'une ou près de l'une des extrémités du tiroir (4). Ce doigt sert de moyen de guidage dans la lumière précitée. A l'opposé est établie l'ouverture (O) circulaire par exemple, permettant la sortie et l'évacuation du produit sélectionné (P). Ledit tiroir sélecteur est agencé dans une dimension correspondant sensiblement à la moitié du volume (V3) de réception. Il comprend près de l'une de ses extrémités une découpe intérieure (4a) ouverte sur sa bordure supérieure longitudinale pour venir en regard et communication avec le volume (V2) formant étranglement de passage des produits (P) en provenance de la zone de stockage. Cette découpe est conformée semi-circulaire par exemple pour recevoir le produit. Le tiroir comprend le doigt (6) pénétrant dans l'ouverture oblongue (5) établie à la base du volume (V3). Ce doigt est sensiblement en débordement extérieur pour pouvoir être manipulé manuellement par un opérateur, ce dernier pouvant déplacer ledit tiroir d'une fonction de prélèvement d'un produit de la zone de stockage, jusqu'à une position d'évacuation dudit produit lorsque la découpe intérieure (4a) du tiroir est positionnée en superposition de l'ouverture (O) d'évacuation. Le tiroir est réalisé en matière plastique par exemple ou autre matériau. Le volume (V2) permettant le passage d'un produit constitue en quelque sorte un étranglement permettant de limiter le passage à un seul produit.

On a représenté aux figures des dessins une forme non limitative de réalisation dans laquelle le volume (V1) a une configuration triangulaire en forme d'entonnoir débouchant dans l'étranglement du volume (V2) en vue de l'introduction d'un produit dans le dispositif sélecteur (4).

Accessoirement, dans sa partie haute, l'emballage peut présenter une découpe (7) pour le positionnement d'une broche de suspension.

Une plaquette (8) sous forme d'étiquette autocollante ou similaire est positionnée temporairement sur la face en regard de l'emballage pour obturer l'ouverture (O) d'évacuation du produit.

Sans sortir du cadre de l'invention, il serait possible d'envisager et de réaliser à partir d'emballages de grandes dimensions, la distribution de produits à partir d'au moins une, deux ou trois zones de prélèvement du produit. Le dispositif sélecteur peut ainsi être agencé avec au moins une, deux ou trois ou plus, découpes permettant le prélèvement des produits puis leur distribution.

On a illustré aux figures 7 à 11 une variante de réalisation de l'emballage distributeur afin d'offrir une sécurité complémentaire d'utilisation et en particulier par rapport aux enfants. Dans cette mise en oeuvre, l'objectif était de contrôler la sortie des produits se présentant sous forme de pastilles hors de l'emballage en incorporant un moyen de sécurité complémentaire sous forme de tiroir. A cet effet, le volume (V3) qui reçoit le dispositif sélecteur sous forme de tiroir est défini par une configuration rectangulaire transversale recevant le tiroir (4) en étant aménagé près d'une extrémité latérale pour permettre le coulissement d'un moyen complémentaire (9) constituant un tiroir de sécurité.

Plus particulièrement, le tiroir (4) est établi dans une configuration rectangulaire se logeant dans le volume (V3) de la coque (2) et présente une échancrure (4b) avec un profil de guidage (4c) penté adjacent avec le volume (V2) permettant le passage sélectif des produits. La coque (2) est agencée sur sa face supérieure avec une découpe (5) de configuration oblongue permettant le passage de deux formes en saillie (4d) et (4e) établies sur le tiroir sélecteur (4). La forme (4d) située en extrémité est fixe, non déformable et constitue en fait un moyen de poussée transversale du tiroir. L'autre forme (4e) en saillie est conçue dans une configuration inclinée faisant apparaître une zone de butée (4f) face au chant en regard de la découpe (5). Cette forme en saillie (4e) a la particularité d'être escamotable vers le bas en cas d'appui ponctuel pour passer sous la face interne de la coque et permettre ainsi la translation du tiroir (4). L'entraxe (e1) établi entre les centres des autres saillies (4e, 4f) correspond à la course du tiroir (4).

Le volume (V3) est par ailleurs aménagé près de son extrémité située à l'opposé de l'emplacement initial du tiroir sélecteur avec un prolongement vertical définissant un volume (V4) de configuration rectangulaire permettant le positionnement et le coulissement du tiroir de sécurité (9). Sur la face supérieure dudit prolongement vertical est établie une découpe (10) de configuration oblongue définissant la course (e2) du tiroir de sécurité. Ce tiroir (9) est agencé avec une patte plate (9a) de grande longueur se prolongeant vers le haut en traversant le volume (V3) de la coque et débordant de celle-ci. Cette patte (9a) présente à sa base inférieure une forme en talon (9b) de configuration volumétrique parallélépipèdique se déplaçant dans l'espace du volume (V4). Ce talon est agencé avec une saillie (9c) constituant une base de poussée et traversant ladite découpe (10). Ladite patte présente dans sa partie supérieure centrale une ouverture (9d) circulaire correspondant à la forme et section des produits à distribuer. En outre, cette patte (9a) est solidarisée avec la bordure (12) de la coque (2) située en regard à l'aide d'un moyen élastique de rappel (11). Ce moyen élastique est établi sous la forme d'une languette déformable dont une extrémité (11a) est solidaire fixement de l'extrémité (9f) de la patte et l'autre extrémité (11b) de ladite bordure (12). En outre, l'emballage est agencé sur la feuille support (3) avec une découpe (3a) située dans la zone de jonction (14) du volume (V3) et du passage du tiroir de sécurité.

Il y a lieu également de préciser que la course (e3) correspond au passage du produit sélectionné et positionné dans le volume (V3) du tiroir (4) jusqu'à l'emplacement de la zone de jonction (14) qui se superpose à la découpe (3a) correspondant à la course (e1) précédemment définie.

Le fonctionnement est alors le suivant en se référant aux figures 7 à 11 des dessins.

En phase initiale, un des produits tombe par gravité dans le volume (V3) dans l'emplacement prévu à cet effet dans le tiroir sélecteur (4). Le tiroir de sécurité (9) est en phase de non sollicitation par suite de l'effet de détente du moyen élastique (11) et le talon est en position haute dans le volume (V4).

Pour assurer la distribution du produit, le tiroir sélecteur (4) est déplacé, après avoir assuré un appui sur la saillie (4e) afin de l'escamoter et la faire passer sous la coque (2). Le tiroir (4) peut donc être déplacé latéralement pour permettre le positionnement du produit sélectionné à l'extrémité du volume (V3) et à la zone de jonction (14) avec le passage du tiroir de sécurité. Le produit se trouve en phase de déplacement maximum du tiroir (4) selon la course (e1) au dessus de la découpe (3a) mais en appui sur la face supérieure de la patte du tiroir de sécurité. La phase suivante consiste alors à actionner le tiroir de sécurité vers le bas et ce, à l'encontre du moyen élastique de rappel (11) qui se déforme dans une configuration en V comme représenté figure 11. Le déplacement dudit tiroir de sécurité provoque le déplacement de la patte associée qui va présenter son ouverture (9d), par simple coulissement, en regard de l'ouverture (3a) établie sur la feuille support (3) libérant alors le produit. Celui-ci est alors évacué. Le relâchement et la suppression de l'action sur le tiroir de sécurité permet à ce dernier de reprendre sa position initiale par l'effet de détente élastique du moyen (11).

Selon cette solution, l'emballage distributeur est particulièrement fiable et sécurisant.

Les avantages ressortent bien de l'invention et en particulier, on souligne l'absence de tout contact manuel entre l'opérateur et les produits.

L'invention trouve de nombreuses applications, et en particulier pour des produits d'entretien du type pastilles connues dans le commerce sous la dénomination « JAVEL », ou autre produit détergent pour sanitaire, fosse septique ou autres.

L'invention trouve d'autres applications pour la distribution de petits articles et produits réalisés sous forme géométrique simple, du type disques.

## Revendications

1. Emballage distributeur d'articles et produits stockés du type comprenant une coque (2) de toute forme et profil solidarisée par tous moyens à une feuille support, l'ensemble étant réalisé en tous matériaux, et permettant la réception, le stockage d'articles et produits,
**caractérisé** en ce que la coque est agencée avec différents volumes successifs (V1), (V2), (V3) permettant respectivement dans un volume (V1) la réception et le stockage des produits à distribuer, dans le volume (V2) le passage et l'écoulement du produit à l'unité à évacuer vers un volume (V3) susceptible de recevoir un dispositif sélecteur distributeur (4), ce dernier étant agencé pour permettre le prélèvement d'un produit unitaire (P) et sa distribution et évacuation de l'emballage sans contact manuel.

2. Emballage distributeur selon la revendication 1, caractérisé en ce que le volume (V3) est conformé selon un logement pour la réception et le coulissement du dispositif sélecteur, ce dernier étant établi sous forme d'un tiroir présentant des formes complémentaires au volume (V3), ledit tiroir étant susceptible de se déplacer et coulisser transversalement par rapport à l'emballage pour permettre la prise en charge d'un des produits issus du volume de stockage (V1) en vue de le présenter ensuite vers une zone d'ouverture (O) et d'évacuation établie à un endroit particulier du volume (V3).

3. Emballage distributeur selon la revendication 2, caractérisé en ce que le volume (V3) comprend ainsi une découpe (5) formant lumière oblongue autorisant le positionnement d'un doigt (6) en saillie conformé à l'une ou près de l'une des extrémités du tiroir (4), ce doigt servant de moyen de guidage dans la lumière précitée, et en ce que à l'opposé est établie une ouverture (O) permettant la sortie et l'évacuation du produit sélectionné (P).

4. Emballage distributeur selon la revendication 3, caractérisé en ce que le ledit tiroir sélecteur est agencé dans une dimension correspondant sensiblement à la moitié du volume (V3) de réception et en ce qu'il comprend près de l'une de ses extrémités une découpe intérieure (4a) ouverte sur sa bordure supérieure longitudinale pour venir en regard et communication avec le volume (V2) de passage des produits (P) en provenance de la zone de stockage.

5. Emballage distributeur selon la revendication 3, caractérisé en ce que le doigt (6) est en saillie par l'extérieur pour être poussé par l'opérateur.

6. Emballage distributeur selon les revendications 1 à 5, caractérisé en ce que le volume (V1) a une configuration triangulaire en forme d'entonnoir débouchant dans l'étranglement du volume (V2) en vue de l'introduction d'un produit dans le dispositif sélecteur.

7. Emballage distributeur selon l'une quelconque des revendications 1 à 6, caractérisé en ce que le volume (V1) comprend une ou plusieurs zones d'évacuation (V2) du produit vers le dispositif sélecteur comprenant une ou plusieurs zones de réception des produits à distribuer.

8. Emballage distributeur selon la revendication 2, caractérisé en ce que le dispositif sélecteur (4) est agencé avec un tiroir de sécurité (9) permettant l'éjection du produit unitaire (P) sélectionné.

9. Emballage distributeur selon la revendication 8, caractérisé en ce que le tiroir (4) est établi dans une configuration rectangulaire se logeant et se déplaçant dans le volume (V3) de la coque en relation et communication avec le volume (V2) d'approvisionnement sélectif des produits, et en ce que ladite coque (2) est aménagée à une extrémité située à l'opposé de l'emplacement initial du tiroir sélecteur avec un prolongement vertical définissant un volume (V4) permettant le positionnement et le coulissement du tiroir de sécurité (9), ledit tiroir étant conformé pour déborder extérieurement dudit volume (3).

10. Emballage distributeur selon la revendication 9, caractérisé en ce que la coque (2) est agencée sur sa face supérieure avec une découpe (5) de configuration oblongue autorisant le passage de deux formes en saillie (4d) (4e) établies sur le tiroir sélecteur, l'une des formes (4d) étant fixe et non déformable en constituant un moyen de poussée, l'autre forme (4e) étant profilée en saillie avec pan incliné définissant une zone de butée (4f), ladite saillie (4e) étant escamotable vers le bas en cas d'appui ponctuel pour passer sur la face interne de la coque et assurer la translation du tiroir.

11. Emballage distributeur selon l'une quelconque des revendications 8 à 10, caractérisé en ce que le prolongement vertical définissant le volume (V4) est agencé pour recevoir le tiroir sélecteur (9), la face supérieure dudit prolongement vertical étant agencée avec une découpe (10) de configuration oblongue autorisant le passage d'un moyen en forme de saillie (9c) établi sur le tiroir (9) en constituant la base de poussée dudit tiroir.

12. Emballage distributeur selon la revendication 11, caractérisé en ce que le tiroir (9) est agencé avec une patte plate (9a) de grande longueur se prolongeant vers le haut en traversant le volume (V3) de la coque (2) et débordant de celle-ci, ladite patte présentant à sa base inférieure une forme en talon (9b) déplaçable dans le volume (V4) et guidée par la saillie (9c), ladite patte présentant dans sa partie supérieure centrale une ouverture (9d) circulaire correspondant à la forme et section des produits à distribuer, en ce que un moyen élastique de rappel (11) solidarise ladite patte (9a) à la bordure (12) de la coque, et en ce que la feuille support (3) de l'emballage présente une découpe (3a) située dans la zone (14) de jonction du volume (V3) et de passage du tiroir de sécurité (9).

13. Emballage distributeur selon la revendication 12, caractérisé en ce que le moyen élastique (11) est une languette déformable dont une extrémité (11a) est solidaire de l'extrémité (9f) de la patte et l'autre extrémité (11b) solidaire de la bordure(12).
